# EUROPÄISCHE PATENTSCHRIFT

(11) **EP 0 849 045 B1**
(45) Veröffentlichungstag und Bekanntmachung des Hinweises auf die Patenterteilung: **25.10.2000**
(21) Anmeldenummer: 97122025.6
(22) Anmeldetag: 15.12.1997
(51) Int. Cl.: B25B 5/12, B25B 5/16

(54) **Kniehebelspannvorrichtung**
Toggle lever clamping device
Dispositif de serrage à genouillère

(30) Priorität: 17.12.1996 DE 19652469
(43) Veröffentlichungstag der Anmeldung: 24.06.1998
(73) Patentinhaber: DE-STA-CO Metallerzeugnisse GmbH, D-61449 Steinbach/Ts. (DE)
(72) Erfinder: Ulle Detlef, 61203 Reichelsheim (DE)
(74) Vertreter: Wolf, Günter, Dipl.-Ing.

(56) Entgegenhaltungen:
- EP-A- 0 255 853
- DE-U- 9 311 132
- FR-A- 2 339 766
- FR-A- 2 431 625
- FR-A- 2 550 115
- FR-A- 2 588 494

## Beschreibung

Die Erfindung betrifft eine Kniehebelspannvorrichtung, bestehend aus einem ersten, linear geführten Stellglied, einem daran angelenkten Zwischenglied und einem zweiten, an einem Kopfstück drehbar gelagerten, mit dem Zwischenglied gelenkig verbundenen Stellglied für die Anbringung eines Spannarmes.

Derartige Vorrichtungen sind bspw. nach dem DE-U- 93 11 132. Was nach dem Stand der Technik dabei die sogenannte Endstellungsabfrage betrifft, so handelt es sich um eine am bzw. auch im Kopfstück angeordnete Geber-Nehmer-Sensorik, über die einerseits die Spannstellung des Spannarmes und andererseits dessen Öffnungsstellung (Rückschwenkstellung) abgefragt bzw. eingestellt werden kann. Ausgegangen wird dabei von Anschlägen (als Geber) an beweglichen Gliedern der Stellmechanik, denen mehr oder weniger aufwendig am Kopfstück Nehmer bspw. in Form sogenannter Mikroschalter zugeordnet sind, die aber, insbesondere was die Öffnungsstellungsanzeige betrifft, einstellbar angeordnet sein müssen. Dies beansprucht Raum im Anordnungsbereich des Kopfstückes, da der Öffnungsstellungssensor zum Spannstellungssensor in einer Distanz angeordnet sein muß, die dem maximal möglichen Rückstellhub entspricht, dabei aber in einem gewissen Bereich einstellbar bleiben muß, um unterschiedlich gewünschten Öffnungsstellungen genügen zu können. Mit Rücksicht auf die Einstellbarkeit der beiden Sensoren, die in der Regel in am Kopfstück ansetzbaren Gehäusen untergebracht sind oder bspw. auch in abdeckelbaren Nischen am Kopfstück, müssen entsprechend veränderbare Halte- bzw. Einstellmittel für diese Sensoren vorgesehen werden und auch ausreichend bewegliche Kabelführungen zu den Sensoren.

Aus dem DE-U- 93 11 132 ist eine Kniehebelspannvorrichtung bekannt, bei der die Mikroschalter an einer die Abdeckung für diese bildenden Mikroschalterhalterung als insgesamt austauschfähige Baueinheit (Platine) befestigt sind. Nachteilig an dieser Mikroschalterhalterung ist, daß auch hier für eine Abfrage unterschiedlicher Endstellungen des Spannarmes die Mikroschalter verstellt werden müssen. Dazu muß stets die Mikroschalterhaltung von der Kniehebelspannvorrichtung demontiert und die Mikroschalter entsprechend den Vorgaben darauf plaziert werden.

Ferner ist nach der EP-A-0 255 853 eine Kniehebelspannvorrichtung bekannt, bei der die Bewegung des Spannarmes mittels einer von einem Motor angetriebenen Spindel bewirkt wird. Die Endstellungsabfrage ist auf bekannte Weise dadurch gelöst, daß zwei Sensoren in einer Führungsnut beweglich aber fixierbar angeordnet sind. Somit müssen auch bei dieser Spannvorrichtung zur Änderung der Endstellungen des Spannarmes die Sensoren entsprechend verstellt werden. Gleiches gilt auch für eine Spannvorrichtung nach der FR-A-25 88 494.

Der Erfindung liegt, ausgehend von einer Kniehebelspann-Vorrichtung der eingangs genannten Art, was deren Endstellungsabfragung betrifft, die Aufgabe zugrunde, diese dahingehend zu verbessern, daß die beiden Endstellungssensoren keiner Einstellbarkeit und dem damit verbundenen Aufwand mehr bedürfen, diese minimalen Anordnungsplatz beanspruchen und die Einstellbarkeit insbesondere bezüglich der Öffnungsstellung einer unmittelbaren diesbezüglichen Anschlagsverstellung entzogen ist.

Diese Aufgabe, die auch schon in der FR-A-2 339 766 gelöst ist, wird durch die im Patentanspruch 1 angeführten Merkmale alternativ gelöst.

Unter "Zweifachsensor" ist dabei, egal welche Art von Sensor verwendet wird, ein Sensor zu verstehen, der nebeneinander zwei "Nehmer", was dies auch immer sei, aufweist. werden bspw. Mikroschalter verwendet, so kann es sich dabei um zwei unmittelbar nebeneinander angeordneten Einzelmikroschalter handeln, abgesehen davon, daß auch Mikrodoppelschalter für den vorliegenden Zweck handelsverfügbar sind. Gleiches gilt auch für andere Arten von Sensoren, also bspw. Induktionssensoren.

Was den Schließstellungsnocken am Zwischengliedanlenkstück betrifft, so braucht dieser nur in relativ geringem Maße einstellbar zu sein, während die Öffnungsstellungsabfrage einen wesentlich größeren Bereich verlangt. Die dafür vorgesehene Öffnungswinkelanschlagleiste ist dabei erfindungsgemäß im Grunde nicht einstellbar, sondern lediglich beweglich dem Zwischengliedanlenkstück zugeordnet (wird noch näher erläutert), d.h., die Einstellbarkeit des Öffnungswinkels erfolgt hier nicht mittels des "Gebers" (hier Anschlagleiste), sondern dieser Geber ist nur Vermittler einer in seinem Stellweg vorgenommenen Öffnungswinkeleinstellung. Beim Auflaufen auf den einstellbaren Auflaufanschlag wird die Öffnungewinkelanschlagleiste je nach noch zu erläuternder Ausführungsform entweder gekippt oder quer verstellt und wird dadurch in Wirkstellung zum betreffenden Sensorteil gebracht.

Die erfindungsgemäße Kniehebelspannvorrichtung wird nachfolgend anhand der zeichnerischen Darstellung von Ausfürhrungebeispielen näher erläutert.

Es zeigt
- Fig. 1: stark schematisiert das Grundprinzip einer Kniehebelspannvorrichtung mit der erfindungsgemäßen Endstellungsabfrage;
- Fig. 2: teilweise im Schnitt und in Ansicht eine besonders ausgebildete Kniehebelspannvorrichtung mit der bevorzugten Ausführungsform der Endstellungsabfrage;
- Fig.2A,B: bauliche Einzelheiten zur Darstellung gemäß Fig. 2;
- Fig. 3: eine Darstellung gemäß Fig. 2 mit einer anderen Ausführungsform der Endstellungsabfrage und
- Fig. 4: zur besseren Veranschaulichung das Zwischengliedanlenkstück perspektivisch und teilweise aufgebrochen.

Da hier im Grunde nur die Elemente für die Endstellungsanzeige interessieren und die Funktion der Stellmechaniken solcher Spannvorrichtungen hinlänglich bekannt sind, bedarf die Stellmechanik keiner besonderen Erläuterung. Insoweit ist es auch unwesentlich, daß es sich bei den Darstellungen nach den Fig. 2 bis 4 um besondere Ausführungsformen von Stellmechaniken handelt, denen aber das gleiche Funktionspronzip der schematischen Darstellung gemäß Fig. 1 zugrundeliegt.

Wegen der hier wesentlichen Anordnung von Schließstellungsnocken 8 und Öffnungswinkelanschlagleisten im Zwischengliedanlenkstück 6 wird zunächst auf Fig. 4 verwiesen, die die Zuordnung dieser Elemente zueinander perspektivisch verdeutlicht. Diese Gestaltung des Zwischengliedanlenkstücks gilt auch insbesondere für Fig. 3, da hierbei die Öffnungswinkelanschlagleiste 9 in gleicher Weise gehalten und geführt ist, d.h., die Öffnungswinkelanschlagleiste 9 ist an zwei Parallelführungsblattfedern 11 im Zwischengliedanlenkstück 6 befestigt. Dargestellt in Fig. 4 ist dabei nur die obere Blattfeder.

Bei entsprechender Gestaltung des Zwischengliedanlenkstückes 6 ist jedoch die Öffnungswinkelanschlagleiste bevorzugt wie in Fig. 2 dargestellt ausgebildet, d.h., diese ist mit zwei schräg orientierten Kulissenschlitzen 12 an Führungszapfen 13 im Zwischengliedanlenkstück 6 geführt. Die "Schrägstellung" der Kulissenschlitze ist dabei wie dargestellt zu verstehen, denn dadurch wird beim Rückhub des Stellgliedes 1 zusammen mit dem Zwischengliedanlenkstück 6 und einem Aufsetzen der Öffnungswinkelanschlagleiste 9 auf dem Auflaufanschlag 10 die Anschlagleiste 9 hochgedrückt, dabei gleichzeitig quer versetzt und kommt mit dem die Öffnungsstellung anzeigenden Teil des Zweifachsensors 7 in Kontakt. Diese Kulissenführung ist exakter als die Führung mittels Blattfedern 11, die aber das gleiche bewirkt.

Die eigentliche Öffnungswinkeleinstellung erfolgt also nicht mit der Anschlagleiste 9 selbst, sondern diese ist nur Mittler für die Öffnungswinkeleinstellung am Auflaufanschlag 10, der vorteilhaft in einem zwischen dem Kopfstück 5 und dem Stellgliedantrieb 1' angeordneten Zwischenstück 14 vorgesehen ist, was es entbehrlich macht, im Anschlußbereich des Kopfstückes 5 zum Stellgliedantrieb 1' hin entsprechende Elemente vorsehen zu müssen. Unter Verweis auf die Fig. 2, 2A und 2B ist dieser Einstellbereich derart ausgestaltet, daß der in einer Ausnehmung 15 des Zwischenstückes 14 angeordnete Auflaufanschlag 10 in Form einer das Stellglied 1 mindestens zum Teil umfassenden Hülse 10' mit einem Verzahnungsbereich 16 ausgebildet und dem Auflaufanschlag 10 ein in die Ausnehmung des Zwischenstückes 14 passendes und an diesem fixierbares Füllstück 17 mit einem Gegenverzahnungsbereich 16' zugeordnet ist. Abgesehen von der sehr stark schematisiert dargestellten Zuordnung des Füllstückes 17 im Zwischenstück 14 ist die gewünschte Öffnungswinkeleinstellung für den Spannarm 4 denkbar einfach durchzuführen, und zwar ohne daß man Verstelleingriffe am bzw. im Kopfstück 5 vornehmen muß.

Bei entferntem Füllstück 17 wird der Spannarm 4 in die gewünschte Öffnungswinkelstellung gebracht, wobei sich gleichzeitig das Zwischengliedanlenkstück 6 und damit die Öffnungswinkelanschlagleiste 9 in Richtung des Stellgliedantriebes 1' bewegen. In dieser Stellung wird das Füllstück 17, das ja wie die Hülse 10' verzahnt ist, so eingesetzt, daß der Auflaufanschlag 10 am antriebsseitigen Ende der Öffnungswinkelanschlagleiste 9 anliegt, und Verzahnung 16 und Gegenverzahnung 16' zum Eingriff kommen. Danach ist nur noch das Füllstück 17 wieder zu fixieren.

Der Zweifachsensor 7 ist übrigens vorteilhaft, wie in Fig. 2 und 3 dargestellt, in einem kleinen Gehäuse 7' untergebracht, das leicht auswechselbar, d.h. lediglich verrastbar am Gehäuse bzw. Kopfstück 5 fixiert ist. Dies kann bspw. durch an der offenen Seite des Gehäuses 7' angeordnete Verrastungsnocken erfolgen (nicht dargestellt), die in entsprechende Öffnungen am Kopfstück 5 eingerastet werden können.

## Patentansprüche

1. Kniehebelspannvorrichtung, bestehend aus
einem ersten, linear geführten Stellglied (1),
einem daran angelenkten Zwischenglied (2),
einem zweiten, an einem Kopfstück (5) drehbar gelagerten, mit dem Zwischenglied (2) gelenkig verbundenen Stellglied (3) für die Anbringung eines Spannarmes (4),
einem stationär am Kopfstück (5) vorgesehenen, gegen ein Zwischengliedanlenkstück (6) am oberen Ende des Stellgliedes (1) gerichteten Zweifachsensor (7),
einem am Zwischengliedanlenkstück (6) angeordneten einstellbaren Schließstellungsnocken (8) und
einer neben dem Nocken (8) angeordneten ausrückbaren und antriebsseitig am Zwischengliedanlenkstück (6) freistehenden Öffnungswinkelanschlagleiste (9), wobei im Stellweg des antriebsseitigen Endes (9') der Öffnungswinkelanschlagleiste (9) ein einstellbarer Auflaufanschlag (10) angeordnet ist, der bei Auflauf der Öffnungswinkelanschlagleiste (9) diese in Wirkstellung zum Zweifachsensor (7) bringt.

2. Kniehebelspannvorrichtung nach Anspruch 1,
**dadurch gekennzeichnet,**
daß die Öffnungswinkelanschlagleiste (9) an zwei Parallelführungsblattfedern (11) im Zwischengliedanlenkstück (6) befestigt ist.

3. Kniehebelspannvorrichtung nach Anspruch 1,
**dadurch gekennzeichnet**,
daß die Öffnungswinkelanschlagleiste (9) mittels Führungszapfen (13) in zwei schräg zum Stellglied (1) orientierten Kulissenschlitzen (12) im Zwischengliedanlenkstück (6) geführt ist.

4. Kniehebelspannvorrichtung nach einem der Ansprüche 1 bis 3,
**dadurch gekennzeichnet**,
daß der Auflaufanschlag (10) in einem zwischen dem Kopfstück (5) und dem Stellgliedantrieb (1') angeordneten Zwischenstück (14) vorgesehen ist.

5. Kniehebelspannvorrichtung nach Anspruch 4,
**dadurch gekennzeichnet,**
daß der Auflaufanschlag (10) in einer Ausnehmung (15) des Zwischenstückes (14) angeordnete ist, die Form einer das Stellglied (1) mindestens zum Teil umfassenden Hülse (10') mit einem Verzahnungsbereich (16) aufweist, und dem Auflaufanschlag (10) ein in die Ausnehmung des Zwischenstückes (14) passendes und an diesem fixierbares Füllstück (17) mit einem Gegenverzahnungsbereich (16') zugeordnet ist.

6. Kniehebelspannvorrichtung nach einem der Ansprüche 1 bis 5,
**dadurch gekennzeichnet,**
daß der Zweifachsensor (7) in einem gegen das Zwischengliedanlenkstück (6) offenen, am Kopfstück (5) leicht auswechsel- und verrastbaren Gehäuse (7') angeordnet ist.

## Claims

1. A toggle clamping assembly, comprising a first linear-guided control element (1),
an intermediate member (2) hinged thereto,
a second control element (3) rotably disposed on a header (5) and pivotally connected to the intermediate member (2) and serving for mounting a clamping arm (4),
a dual sensor stationarily provided on the header (5) and directed toward a hinged element (6) of the intermediate member arranged on the upper end of the control element (1),
an adjustable closing position cam (8) arranged on the pivot element (6) of the intermediate member, and a retractable stop bar (9) for the opening angle arranged in side-by-side relationship with the cam (8) and free-standing, on the drive side, on the pivot element (6), with an adjustable load stop (10) being arranged within the path of adjustment of the drive-sided end (9') of the opening angle stop bar (9) which stop (10) when sweeping the opening angle stop bar (9) will place the same into an actuated position relative to the dual sensor (7).

2. A toggle clamping assembly according to claim 1, characterized in that the stop bar (9) for the opening angle is secured to two leaf springs (11) guided in parallel within the intermediate member pivot element (6).

3. A toggle clamping assembly according to claim 1, characterized in that the stop bar (9) for the opening angle by means of guide pins (13) is guided in two link slots (12) within the intermediate member pivot element (6) that are oriented in oblique relationship to the control element (1).

4. A toggle clamping assembly according to any one of claims 1 through 3, characterized in that the load stop (10) is provided in an intermediate member (14) arranged between the header (5) and the drive (1') of the control element (1).

5. A toggle clamping assembly according to claim 4, characterized in that the load stop (10) is located within a recess (15) of the intermediate member (14), that it is of sleeve-shaped design (10') embracing the control element (1) at least in part and having a toothing area (16), and that associated to the stop (10) is a filling element (17) having a counter-toothing area (16'), which filling element fits into the recess of the intermediate member (14) and is fixable thereto.

6. A toggle clamping assembly according to any one of claims 1 through 5, characterized in that the dual sensor (7) is arranged within a housing (7') open toward the intermediate memeber pivot element (6), and is easily replaceable on and engageable with the header (5).

## Revendications

1. Dispositif de serrage à genouillère constitué par un premier vérin (1) guidé de manière linéaire,
un élément intermédiaire (2) qui y est articulé,
un second vérin (3) positionné rotatif à un about (5), relié de manière articulée à l'élément intermédiaire (2) pour la fixation d'un bras de serrage (4),
un détecteur double (7) prévu de manière stationnaire sur l'about (5), orienté contre une pièce d'articulation d'élément intermédiaire (6) à l'extrémité supérieure du vérin (1),
une came de position de fermeture (8) réglable placée sur la pièce d'articulation d'élément intermédiaire (6) et
une baguette de butée d'angle d'ouverture (9) qui peut être désenclenchée placée à côté de la came (8) et libre côté entraînement sur la pièce d'articulation d'élément intermédiaire (6), une butée de contact (10) réglable étant placée dans le parcours de réglage de l'extrémité côté entraînement (9') de la baguette de butée d'angle d'ouverture (9), butée qui, lors du contact de la baguette de butée d'angle d'ouverture (9), amène celle-ci en position active avec le détecteur double (7).

2. Dispositif de serrage à genouillère selon la revendication 1,
caractérisé en ce
que la baguette de butée d'angle d'ouverture (9) est fixée à deux ressorts à lames de guidage parallèle (11) dans la pièce d'articulation d'élément intermédiaire (6).

3. Dispositif de serrage à genouillère selon la revendication 1,
caractérisé en ce
que la baguette de butée d'angle d'ouverture (9) est guidée dans la pièce d'articulation d'élément intermédiaire (6) au moyen de tourillons de guidage (13) dans deux fentes à coulisse (12) orientées obliquement par rapport au vérin (1).

4. Dispositif de serrage à genouillère selon l'une des revendications 1 à 3,
caractérisé en ce
que la butée de contact (10) est prévue dans un élément intermédiaire (14) placé entre l'about (5) et l'entraînement de vérin (1').

5. Dispositif de serrage à genouillère selon la revendication 4,
caractérisé en ce
que la butée de contact (10) est placée dans un évidement (15) de l'élément intermédiaire (14) qui présente la forme d'une douille (10') qui entoure le vérin (1) au moins en partie avec une zone de denture (16) et qu'une pièce de remplisssage (17), ajustée dans l'évidement de l'élément intermédiaire (14) et pouvant être fixée à celui-ci, avec une zone de denture antagoniste (16') est affectée à la butée de contact (10).

6. Dispositif de serrage à genouillère selon l'une des revendications 1 à 5,
caractérisé en ce
que le double détecteur (7) est placé dans un boîtier (7') ouvert contre la pièce d'articulation d'élément intermédiaire (6) en étant facilement remplaçable et pouvant être enclenché sur l'about (5).
